# FASCICULE DE BREVET EUROPEEN

(11) **EP 1 302 606 B1**
(45) Date de publication et mention de la délivrance du brevet: **02.12.2009**
(21) Numéro de dépôt: 02292491.4
(22) Date de dépôt: 09.10.2002
(51) Int. Cl.: E04F 11/16

(54) **Nez de marche lumineux**
Beleuchtbare Treppenstufenkante
Illuminated stair step nosing

(30) Priorité: 10.10.2001 FR 0113035
(43) Date de publication de la demande: 16.04.2003
(73) Titulaire: L.D., 14990 Bernieres sur Mer (FR)
(72) Inventeur: Lede, Denis, 14470 Graye sur Mer (FR); Lamotte, Marie-Claire, 14990 Bernieres sur Mer (FR)
(74) Mandataire: David, Daniel

(56) Documents cités:
- DE-A- 2 933 158
- GB-A- 2 099 036
- US-A- 4 840 824
- US-A- 6 141 920

## Description

L'invention se rapporte à un élément de revètement de marches d'escalier, notamment pour des bâtiments abritant des salles pour collectivité, telles que des salles de spectacle. Un tel élément est éventuellement pourvu d'un moyen d'éclairage.

Il est déjà connu de disposer des éléments de revêtement sur les marches d'un escalier, sous la forme de nez de marche.

Un nez de marche est constitué d'un profilé en forme d'équerre que l'on place sur l'angle saillant de la marche. Il remplit plusieurs fonctions, trois en particulier :
- Il recouvre le matériau brut constituant la marche, en béton par exemple, et est un élément de décoration.
- Il sert de pièce d'usure que l'on remplace quand cela est nécessaire.
- Il constitue un élément de sécurité par sa surface antidérapante dont il est pourvu le plus souvent.
- Il sert éventuellement de balisage et/ou d'éclairage de la zone de passage s'il est pourvu de moyens d'éclairage

Pour équiper des salles soumises à un passage intense, il est important de soigner la réalisation de telles pièces. Actuellement elles sont constituées d'un profilé en matière plastique rigide par exemple, pourvu d'une ou de deux bandes en matériau souple antidérapant. A l'installation, on perce des trous sur la partie de l'aile de l'équerre qui est en appui sur la marche, pour le passage de clous ou de vis qui en assurent l'immobilisation. Ensuite on colle sur cette partie une bande en matériau antidérapant. Pour éviter d'avoir à fixer cette bande au moment de l'installation, un modèle connu comporte des bandes que l'on a collées sur le profilé en usine et des perçages pour le passage des organes de fixation. Après mise en place du nez de marche on recouvre la tête de l'organe de fixation d'une pastille.

Les modèles actuels sont robustes mais présentent des inconvénients liés à ces moyens de fixation. Dans le cas où la bande antidérapante est logée dans une cavité et où on la met en place au moment de l'installation pour recouvrir les vis, le passage répété des personnes sur la marche l'affaiblit. Si elle n'est pas collée correctement elle finit par se détacher ; obligeant à une intervention sur le site. Dans le cas où les têtes de vis sont protégées par des pastilles, assez rapidement du jeu apparaît. Les pastilles finissent par se détacher également.

La demande de brevet DE 29 33 158-A1 décrit un nez de marche en deux parties comprenant un profilé et un rail de fixation, les deux parties ayant une forme en équerre. Le profilé comprend une languette de fixation qui est insérée dans une nervure du rail de fixation à l'avant de la marche. Une telle fixation nécessite de courber le profilé pour assurer l'insertion de la languette.

La présente invention a pour objectif la réalisation d'un nez de marche robuste qui ne présente pas les inconvénients ci-dessus et dont la mise en place est plus simple que pour les modèles antérieurs.

Le nez de marche conforme à l'invention, comportant un profilé réalisé en matériau rigide en forme d'équerre avec une aile avant et une aile arrière, et un rail de fixation à la marche sur lequel est monté le dit profilé, caractérisé par le fait que le rail comprend un bord arrière, sur la marche, pourvu d'un moyen de fixation en forme de bec coopérant avec une gorge sur le profilé et une aile sur la contre marche pourvue d'un moyen de fixation coopérant avec un moyen de fixation avant du profilé, le moyen de fixation de l'aile et le moyen de fixation avant du profilé sont formés de crêtes respectivement, coopérant les unes avec les autres, pour permettre un montage à force.

En déportant les moyens de fixation sur un rail intermédiaire, on évite le perçage sur place de la partie du nez de marche la plus exposée. Les moyens de fixation ne viennent pas non plus interférer avec les surfaces antidérapantes.

Conformément à un mode de réalisation le profilé rigide et l'élément à surface antidérapante sont en matière plastique et de type co-extrudés. Ce mode de liaison entre les différents éléments, dans la mesure où les matériaux sont compatibles, est particulièrement résistant et assure l'intégrité du nez de marche sur une longue période. Le matériau qui convient est une matière plastique souple notamment le PVC pour la bande à surface antidérapante et une matière plastique rigide notamment l'ABS pour le profilé.

Selon un autre mode de réalisation, le profilé est en métal, en aluminium en particulier, on réalise alors avantageusement les surfaces antidérapantes en prévoyant des cannelures.

D'autres caractéristiques apparaîtront à la lecture de la description qui suit des modes réalisations de l'invention en regard des dessins en annexe sur lesquels,
La figure 1 est une vue en coupe transversale d'un premier mode de réalisation de l'invention,
La figure 2 est une vue en coupe transversale d'un second mode de réalisation de l'invention,
La figure 3 est une vue en coupe transversale d'un troisième mode de réalisation de l'invention.
La figure 4 est une vue en coupe transversale d'un quatrième mode de réalisation de l'invention.

En se reportant à la figure 1, on voit un premier mode de réalisation du nez de marche 1 conforme à l'invention. Il est composé de deux pièces 10 et 20. La pièce 10 réalisée en une matière rigide, de préférence en métal, est un rail de fixation au sol, sur la marche contre son angle saillant. Le rail 10 est en forme d'équerre avec deux ailes : une aile avant 11 qui s'appuie contre la contre marche, et une aile arrière 12 qui repose sur la marche. On distingue près du bord libre de l'aile 11, un moyen de fixation constitué de trois crêtes 11A, 11B et 11C. Chacune présente une face perpendiculaire à l'aile 11 et tournée vers le bord libre et une face inclinée. Dans ce mode de réalisation, la face perpendiculaire de la crête 11A est dans le prolongement de la face du bord libre. Le bord libre de l'aile arrière 12 est décalé vers le haut et forme un bec 13 d'accrochage. Son profil est en demi-cercle. Une entame 14 est prévue sur la face supérieure de l'aile 12. Elle a pour objet de faciliter l'introduction de la vis ou du clou de fixation au sol.

La pièce 20 est un profilé qui s'adapte sur le rail 10. Il est réalisé en une matière rigide qui peut être une matière plastique telle que l'ABS. Il est en forme d'équerre avec une aile avant 21 et une aile arrière 22. La face de l'aile avant 21 qui est tournée vers l'aile 11 comprend un moyen de fixation constitué de trois crêtes 12A, 12B et 12C. Celles-ci, comme les trois crêtes de l'aile 11 comprennent chacune une face perpendiculaire aux ailes 11 et 21. Elles sont tournées à l'opposé du bord libre. Comme on le voit sur la figure, les trois crêtes s'imbriquent les unes dans les autres. L'aile arrière 22 comprend une gorge 23 avec un bord rentrant 23A. Le bord rentrant forme avec le fond de la rainure, une surface d'appui en demi-cercle pour le bec 13. La face tournée vers l'aile 12 comprend un évidement tel qu'une gorge 24 qui est disposée au niveau de l'entame 14. Elle ménage ainsi un espace libre pour la tête des organes de fixation. Une bande 30 en matériau souple est solidaire de l'aile 22. Selon un mode de réalisation préféré cette bande 30 est co-extrudée avec le profilé 20. Cela est possible si les matières plastiques dont ils sont constitués sont compatibles ; la technique de co-extrusion est en soi connue. Une gorge 25 est prévue à proximité du bord avant de l'aile 22, pour servir de logement à un moyen d'éclairage comme cela est connu par ailleurs. Par exemple, il peut s'agir d'éléments d'éclairage de type LED ou bien des fibres electro-luminescentes.

Pour installer un tel nez de marche. On met d'abord en place le rail 10 sur la marche et on visse, par exemple à travers les entames 14, le long du rail. Une fois celui-ci fixé, on présente le profilé 20 parallèlement au rail et on introduit le bec 13 dans la gorge 23. On bascule alors le profilé vers l'avant jusqu'à ce que les crêtes viennent au contact. On force sur l'aile avant du profilé de telle façon que les crêtes s'imbriquent les unes dans les autres. On constate que l'installation est très simple. L'essentiel de la préparation pouvant être effectué en atelier.

Lorsqu'il s'agit de remplacer un nez de marche usé ou endommagé. Il suffit d'écarter l'aile avant du profilé de l'aile 11 et de faire basculer le profilé vers l'arrière. Le rail reste en place.

La figure 2 représente une variante de profilé rigide 20'. il s'agit d'un profilé en métal extrudé. Il se distingue dans sa configuration par les éléments (30') antidérapants qui sont formés directement dans la matière. Ils forment des cannelures parallèles entre elles et au bord de la marche. Le profil des cannelures est avantageusement arrondi, ce qui évite un encrassement des éléments antidérapants. Le rail de fixation n'a pas été représenté. Il est le même que celui de la figure 1.

La figure 3 montre une autre variante de réalisation. Ce nez de marche diffère de la réalisation de la figure 1 par l'absence de logement sur le profilé 20" pour les moyens d'éclairage ; sinon il possède les mêmes autres éléments. Selon un autre mode de réalisation non représenté, le nez de marche est en métal extrudé, comme celui de la figure 2 mais sans les logements pour les moyens d'éclairage.

La figure 4 montre une autre variante de réalisation. Elle se distingue des précédentes par le mode de fixation à l'avant. Le rail 100 de fixation du profilé 200 comprend une aile avant 110 qui vient s'appuyer sur la contremarche. Cette aile comprend, à proximité et le long de son bord libre, une nervure 111 formant un moyen de fixation faisant saillie par rapport à son plan. Le profilé 200 comprend une aile avant 210. Celle-ci est pourvue, à proximité de son bord libre, d'une nervure longitudinale 211 qui forme un moyen de fixation et fait saillie vers l'arrière. Le rail 100 comprend, comme dans les autres réalisations, un bec longitudinal 130 qui coopère avec une gorge 230, comprenant un bord rentrant 230A, ménagée sur l'aile arrière 220.

Les nervures 111 et 211 sont disposées l'une par rapport à l'autre de telle façon qu'une fois en place la nervure 111 forme butée pour la nervure 211. On monte le profilé 200 de la manière suivante. On place la rainure 230 sur le bec 130 et on fait pivoter le profilé en sens inverse des aiguilles de montre jusqu'à ce que la nervure 211 vienne butée contre la nervure 111. On exerce alors une force suffisante sur le profilé pour que la nervure 211 passe au-delà de la nervure 111. Cette dernière forme alors butée contre tout mouvement de rotation inverse. La rigidité des matériaux utilisés assure un maintien élastique du profilé contre le rail.
On a représenté le profilé avec un logement (250) pour un moyen d'éclairage. Cependant, il peut ne pas en être pourvu.
L'invention ne se limite pas aux modes de réalisation représentés. Elle comprend tous les moyens de fixations du profilé au rail équivalents.

## Revendications

1. Nez de marche comportant un profilé (20, 20', 20"; 200) réalisé en matériau rigide en forme d'équerre avec une aile avant (21; 210) et une aile arrière (22; 220), et un rail (10, 10', 10"; 100) de fixation à la marche sur lequel est monté le dit profilé, **caractérisé par le fait que** le rail comprend un bord arrière, sur la marche, pourvu d'un moyen (13; 130) de fixation en forme de bec coopérant avec une gorge (23; 230) sur le profilé, et une aile (11; 110) sur la contre marche pourvue d'un moyen (11A, 11B, 11C; 111) de fixation coopérant avec un moyen (12A, 12B, 12C; 211) de fixation avant du profilé, **caractérisé par le fait que** le moyen de fixation de l'aile (11 A, 11B, 11C; 111) et le moyen (12A, 12B, 12C; 211) de fixation avant du profilé sont formés de crêtes (11A, 11B, 11C,12A, 12B,12C) respectivement, coopérant les unes avec les autres, pour permettre un montage à force.

2. Nez de marche selon la revendication précédente, dont le profilé comprend au moins un élément (30, 30') à surface antidérapante.

3. Nez de marche selon la revendication précédente, dont le profilé (20) et l'élément (30) à surface antidérapante sont en matière plastique et de type co-extrudés.

4. Nez de marche selon la revendication précédente, dont le profilé est réalisé en une matière plastique rigide notamment l'ABS.

5. Nez de marche selon la revendication 3, dont élément à surface antidérapante est réalisé en une matière plastique souple notamment en PVC.

6. Nez de marche selon la revendication 2, dont le profilé (20') est réalisé en métal, notamment en aluminium, la surface antidérapante étant formée de cannelures (30').

7. Nez de marche selon l'une des revendications précédentes, dont le profilé comprend des évidements (24) sur sa face qui vient au contact du rail pour le logement des têtes d'organes de fixation du rail à la marche.

8. Nez de marche selon l'une des revendications précédentes, dont le profilé comprend un logement (25, 250) pour un moyen d'éclairage..

9. Nez de marche selon l'une des revendications 1 à 8 dont lesdits moyens de fixation sur l'aile (110) du rail et l'aile (210) du profilé sont formés de nervures(111,211) respectivement coopérant l'une avec l'autre.

## Claims

1. A stairstep nosing comprising a section (20, 20', 20" ; 200) made from a set square shaped stiff material with a front wing (21 ; 210) and a rear wing (22 ; 220), and a stairstep fastening rail (10, 10', 10" ; 100) to which said section is mounted, **characterised in that** the rail comprises a rear edge, on the stair step, provided with lip shaped fastening means (13 ; 130) cooperating with a groove (23 ; 230) on the section, and a wing (11 ; 110) on the riser provided with a fastening means (11A, 11 B, 11C ; 111) cooperating with front fastening means (12A, 12B, 12C ; 211) of the section, **characterised in that** the fastening means of the wing (11A, 11B, 11C ; 111) and the front fastening means (12A, 12B, 12C ; 211) of the section are formed with ridges (11A, 11B, 11C, 12A, 128, 12C) respectively, cooperating with one another, for enabling force fit.

2. The stairstep nosing according to the preceding claim, wherein the section comprises at least one element (30, 30') with an antiskid surface.

3. The stairstep nosing according to the preceding claim, wherein the section (20) and the element (30) with an antiskid surface are made of plastics and of a co-extruded type.

4. The stairstep nosing according to the preceding claim, wherein the section is made from stiff plastics, in particular ABS.

5. The stairstep nosing according to claim 3, wherein element with an antiskid surface is made from flexible plastics, in particular PVC.

6. The stairstep nosing according to claim 2, wherein the section (20') is made from a metal, in particular aluminium, the antiskid surface being provided with splines (30').

7. The stairstep nosing according to any of the preceding claims, wherein the section comprises recesses (24) on the face contacting the rail for accommodating the heads of members for fastening the rail to the step.

8. The stairstep nosing according to any of the preceding claims, wherein the section comprises a housing (25, 250) for lighting means.

9. The stairstep nosing according to any of claims 1 to 8, wherein said fastening means to the wing (110) of the rail and the wing (210) of the section are provided with grooves (111, 211), respectively, cooperating with each other.

## Patentansprüche

1. Treppenstufenkante, umfassend ein Profil (20, 20', 20"; 200), hergestellt aus starrem Material in Form eines Eckbleches mit einem vorderen Flügel (21; 210) und einem hinteren Flügel (22; 220) und einer Schiene (10, 10', 10"; 100) zur Befestigung an der Stufe, auf die das Profil befestigt ist, **dadurch gekennzeichnet, dass** die Schiene einen hinteren Rand auf der Stufe umfasst, versehen mit einem Mittel (13; 130) zur Befestigung in Form eines Schnabels, der mit einer Auskehlung (23; 230) auf dem Profil zusammenarbeitet, und einen Flügel (11; 110) auf der Setzstufe, versehen mit einem Mittel (11A, 11B, 11C; 111) zur Befestigung, das mit einem vorderen Mittel (12A, 12B, 12C; 211) zur Befestigung des Profils zusammenarbeitet, **dadurch gekennzeichnet, dass** das Mittel zur Befestigung des Flügels (11A, 11B, 11C; 111) und das vordere Mittel (12A, 12B, 12C; 211) zur Befestigung des Profils jeweils aus Zacken (11A, 11B, 11C, 12A, 12B, 12C) gebildet sind, die jeweils untereinander zusammenarbeiten, um eine feste Montage zu ermöglichen.

2. Treppenstufenkante nach dem vorhergehenden Anspruch, deren Profil mindestens ein Element (30, 30') mit rutschfester Oberfläche umfasst.

3. Treppenstufenkante nach dem vorhergehenden Anspruch, deren Profil (20) und Element (30) mit rutschfester Oberfläche aus einem Plastikmaterial der coextrudierten Art bestehen.

4. Treppenstufenkante nach dem vorhergehenden Anspruch, deren Profil aus einem starren Plastikmaterial, insbesondere ABS, hergestellt ist.

5. Treppenstufenkante nach Anspruch 3, deren Element mit rutschfester Oberfläche aus einem flexiblen Plastik, insbesondere PVC, hergestellt ist.

6. Treppenstufenkante nach Anspruch 2, deren Profil (20') aus Metall hergestellt ist, insbesondere aus Aluminium, wobei die rutschfeste Oberfläche aus Rillen gebildet (30') ist.

7. Treppenstufenkante nach einem der vorhergehenden Ansprüche, deren Profil Aussparungen (24) auf seiner Seite umfasst, die mit der Schiene in Kontakt kommt, um Köpfe von Organen zur Befestigung der Schiene an der Stufe aufzunehmen.

8. Treppenstufenkante nach einem der vorhergehenden Ansprüche, deren Profil eine Aufnahme (25, 250) für ein Beleuchtungsmittel umfasst.

9. Treppenstufenkante nach einem der Ansprüche 1 bis 8, wobei die Mittel zur Befestigung auf dem Flügel (110) der Schiene und dem Flügel (210) des Profils jeweils aus Rippen (111, 211) gebildet sind, die miteinander zusammenarbeiten.
